# EUROPÄISCHE PATENTSCHRIFT

(11) **EP 0 960 425 B1**
(45) Veröffentlichungstag und Bekanntmachung des Hinweises auf die Patenterteilung: **09.02.2005**
(21) Anmeldenummer: 98912256.9
(22) Anmeldetag: 17.02.1998
(51) Int. Cl.: H01F 38/32, H01F 27/42

(54) **STROMWANDLER**
CURRENT TRANSFORMER
TRANSFORMATEUR D'INTENSITE

(30) Priorität: 17.02.1997 DE 19706127
(43) Veröffentlichungstag der Anmeldung: 01.12.1999
(73) Patentinhaber: Vacuumschmelze GmbH, 63450 Hanau (DE)
(72) Erfinder: PREUSSE, Norbert, D-63755 Alzenau (DE)
(74) Vertreter: Westphal, Klaus, Dipl.-Ing.
(86) Internationale Anmeldenummer: PCT/DE1998/000466
(87) Internationale Veröffentlichungsnummer: WO 1998/036432

(56) Entgegenhaltungen:
- EP-A- 0 092 653
- EP-A- 0 165 640
- FR-A- 2 095 175
- US-A- 3 701 003

## Beschreibung

Die Erfindung betrifft einen Stromwandler für Wechselstrom, insbesondere Netz-Wechselstrom, mit Gleichstromanteilen, bestehend aus zumindest einem Wandlerkern mit einer Primärwicklung und zumindest einer Sekundärwicklung, zu der ein Bürdenwiderstand parallel geschaltet ist und den Sekundärstromkreis niederohmig abschließt.

Solche Stromwandler sind seit langem bekannt. Diese Stromwandler übersetzen einen Primärstrom im Verhältnis der Windungszahlen zwischen Primär- und Sekundärwicklung auf einen Sekundärstrom, der dann als Spannungsabfall am Bürdenwiderstand potentialfrei von einem Meßgerät oder einer digitalen Auswerteschaltung erfaßt wird. Der Strombereich kann zum Beispiel 100 A primär auf 50mA sekundär sein und der Sekundärstrombereich kann von genormter Größe sein. Figur 1 zeigt die prinzipielle Schaltung eines solchen Stromwandlers 1. Auf einem Wandlerkern 4, der ähnlich wie bei Leistungstransformatoren aus Bandkernen aufgebaut sein kann, befindet sich die Primärwicklung 2, die den zu messenden Strom iₚᵣᵢₘ führt, und eine Sekundärwicklung 3, die den Meßstrom i_{sec} führt. Der Sekundärstrom i_{sec} stellt sich automatisch so ein, daß die Amperewindungen primär und sekundär im Idealfall gleich groß und entgegengesetzt gerichtet sind, zum Beispiel primär iₚᵣᵢₘ = 600 A und Windungen nₚᵣᵢₘ = 2, sekundär i_{sec} = 5 A und Windungen n_{sec} = 240. Mit einer Phasenverschiebung zwischen Primärstrom und Sekundärstrom von 180°. Dies ergibt sich aus der Lenzschen Regel, nach der sicher der Induktionsstrom immer so einstellt, daß er die treibende Ursache zu hindern versucht.

Die Sekundärwicklung ist niederohmig über einen Bürdenwiderstend R_{B} 5 abgeschlossen, das heißt der Bürdenwiderstand R_{B} 5 ist sehr viel kleiner als die Impedanz der Sekundärwicklung, das heißt R_{B} << ω L. Die magnetischen Felder, die durch die beiden Wicklungen im Kern erzeugt werden, sind - und das ist das besondere Merkmal des Stromwandlers - in jedem Augenblick fast gleich groß und einander entgegengesetzt gerichtet. Im Wandlerkern wird also nur ein sehr kleiner magnetischer Fluß erzeugt, der eine Sekundärspannung induziert, die gerade den Meßstrom durch den Bürdenwiderstand R_{B} 5 aufrecht erhält. Der Wandlerkern 4 wird also im Verhältnis zur Stärke des vom Primärstrom ausgehenden Magnetfeldes nur sehr gering ausgesteuert.

Der Idealfall wird wegen der Wirbelstromverluste und der Ummagnetisierungsverluste im Wandlerkern, Verlusten in den Wicklungen und dem Bürdenwiderstand nicht vollständig erreicht. Unter dem Gütefaktor des Stromwandlers versteht man das Verhältnis aus dem Verlustwiderstand Rᵥ und der Impedanz der Sekundärspule ωL. Für den Gütefaktor des Stromwandlers, der möglichst klein sein soll, gelten folgende Beziehungen:$\frac{{\text{R}}_{\text{V}}}{\text{ω} \text{L}} \text{= tan δ}$$\frac{{\text{R}}_{\text{V}}}{\text{ω} \text{L}} \text{≈} \frac{\hat{\text{B}}}{{\text{µµ}}_{\text{0}} \hat{\text{H}}}$ wobei tan δ die Phasenverschiebung zwischen iₚᵣᵢₘ und i_{sec}, Ĥ Amplitude der magnetischen Feldstärke, B̂ Amplitude der magnetischen Felddichte B, Rᵥ der Verlustwiderstand des Stromwandlers bedeutet, in dem alle Verlustmechanismen zusammengefaßt sind, und unter dem Term auf der rechten Seite der Gleichung (2) das Verhältnis zwischen der magnetischen Aussteuerung des Wandlerkerns zum Ansteuerfeld bedeutet.

Der Sekundärstrom i_{sec} weist demnach eine kleine Phasenverschiebung gegenüber dem ansteuernden Strom iₚᵣᵢₘ auf und die Amplitude der magnetischen Flußdichte im Wandlerkern ist wesentlich geringer als bei einer reinen Aussteuerung nur durch den Primärstrom. Typische Werte für den Faktor Rᵥ/ωL liegen zwischen 1/100 und 1/500.

Die magnetische Flußdichte B im Wandlerkern weist eine Phasenverschiebung von nahezu -90° relativ zum Ansteuern zum Magnetfeld bzw. zum Primärstrom auf. Sie hat Maximalwerte also jeweils nahe der Nulldurchgänge von Primärstrom und Sekundärstrom. Diese Maximalwerte dürfen die Sättigungsflußdichte Bₛₐₜ des Kernmaterials nicht erreichen. Durch die Gleichung (2) und die Materialkonstante Bₛₐₜ wird der von einem Stromwandler erfaßbare Strombereich festgelegt. Die oben gegebenen Erläuterungen werden durch die Figur 2 veranschaulicht.

Die Stromwandler der eingangs genannten Art funktionieren demnach nur bei nahezu rein symmetrischem Wechselstrom. Ein Gleichstromanteil, der durch gleichrichtende Bauelemente im Primärstromkreis auftreten kann, bringt den Wandlerkern sehr schnell in die magnetische Sättigung. Der Stromwandler ist dann nicht mehr funktionsfähig.

Dies soll im folgendem anhand eines Beispiels erläutert werden:

Befindet sich im Primärstromkreis eine Diode, so findet dort eine reine Halbwellengleichrichtung statt. Der Gleichstromanteil dieser Stromform beträgt i₌=1/π*î*. Ein Stromwandler, der für eine Wechselstromamplitude von 100 A ausgelegt ist, kann demnach bei einem Halbwellenstrom mit einer Amplitude von 1 A schon nicht mehr sauber arbeiten.

Von Stromwandlern, die in Energiezählern eingesetzt werden sollen, wird aber gerade eine hohe Gleichstromtoleranz gefordert. Dieser Forderung wurde bisher dadurch Rechnung getragen, daß die verwendeten Wandlerkerne sehr stark überdimensioniert und eventuell darüber hinaus noch mit einem Primärshunt verbunden wurden, der dafür sorgt, daß nur ein Teil des Primärstroms durch den Wandlerkern geleitet wird.

Aufgabe der vorliegenden Erfindung ist es daher, einen Stromwandler der eingangs genannten Art bereitzustellen, der gleichstromtolerant ist und ohne überdimensionierte Wandlerkerne präzise funktionstüchtig ist.

Erfindungsgemäß wird die Aufgabe durch einen Stromwandler der eingangs genannten Art gelöst, der dadurch gekennzeichnet ist, daß zwischen einer Anschlußklemme der Sekundärwicklung und dem Bürdenwiderstand zumindest ein Halbleiterbauelement vorgesehen ist, welches den Sekundärstromkreis periodisch für ein Zeitintervall in den Leerlauf versetzt.

Durch diese Maßnahme wird der Sekundärstromkreis innerhalb jeder Periode für einen bestimmten Zeitraum geöffnet, so daß innerhalb dieses Zeitintervalls ein Abbau der Kernmagnetisierung stattfinden kann. Für den Abbau der Kernmagnetisierung ist dann die innere Zeitkonstante des wandlerkerns maßgebend. Diese innere Zeitkonstante des Wandlerkerns wird hauptsächlich durch Wirbelstromeffekte im Wandlerkern bestimmt und ist insbesondere bei Bandkernen, die aus einer weichmagnetischen, hochpermeablen, amorphen oder nanokristallinen Legierung mit hoher Sättigungsinduktion bestehen, sehr gering. Die Kernmagnetisierung kann bei solchen Kernen während eines sehr kurzen Zeitraumes wieder abgebaut werden und nach dem Schließen des Sekundärstromkreises kann dann der Magnetisierungszyklus im ursprünglichen Ausgangswert neu starten.

Das Öffnen des Sekundärstromkreises für einen kurzen Zeitraum hat also die Funktion eines magnetischen "Reset" für den Kern. Wird dieses "Reset" an geeigneter Stelle während jeder Periode durchgeführt, so hat eine Asymmetrie im ansteuernden Wechselstrom, d.h. die Gleichstromanteile, keinen negativen Einfluß auf das Stromwandlerverhalten.

In einer Ausführung der vorliegenden Erfindung weist der Stromwandler zwei Wandlerkerne mit jeweils einem Sekundärstromkreis auf. In diesen Sekundärstromkreisen befinden sich Dioden, die antiparallel geschaltet sind. Dadurch wird im einen Sekundärstromkreis der positive Halbwellenzug und im anderen Sekundärstromkreis der negative Halbwellenzug erfaßt.

In einer alternativen Ausführungsform der vorliegenden Erfindung weist der Stromwandler einen einzelnen Wandlerkern auf, der mit zwei Sekundärstromkreisen versehen ist. In diesen Sekundärstromkreisen befinden sich wiederum Dioden, die antiparallel geschaltet sind und verschiedenes Abkommutierverhalten aufweisen. Wesentlich dabei ist das verschiedene Abkommutierverhalten, d.h., daß die Dioden ein unterschiedliches Sperr- und Durchlaßverhalten aufweisen. Dadurch befinden sich beide Sekundärstromkreise für ein kurzes Zeitintervall gleichzeitig im Leerlauf, was wiederum zum Abbau der Kernmagnetisierung führt.

In einer Weiterentwicklung der vorliegenden Erfindung weist der Stromwandler einen Wandlerkern auf, der mit einem Sekundärstromkreis versehen ist, wobei in diesem einen Sekundärstromkreis zwei antiparallel geschaltete Dioden vorgesehen sind, die verschiedenes Abkommutierverhalten aufweisen. Diese Ausführungsform arbeitet wie die zuletzt genannte Ausführungsform, hat aber den Vorteil, daß nur ein einzelner Sekundärstromkreis, d.h. eine einzelne Sekundärwicklung und ein einzelner Bürdenwiderstand benötigt werden.

In einer Weiterentwicklung der vorliegenden Erfindung ist als Halbleiterbauelement ein Halbleiterschalter vorgesehen, dessen Laststrecke zwischen der Anschlußklemme der Sekundärwicklung und dem Bürdenwiderstand geschaltet ist, wobei der Halbleiterschalter mit einer Steuerschaltung versehen ist, welche den Halbleiterschalter derart ansteuert, daß der Sekundärstromkreis periodisch für ein kurzes Zeitintervall im Leerlauf ist. Diese Lösung, die schaltungstechnisch etwas aufwendiger ist als die eingangs genannten Lösungen mit den nichtlinearen passiven Halbleiterbauelementen, d.h. den Dioden, hat wiederum den Vorteil, daß die Zeitintervalle exakt eingestellt werden können und auch auf verschiedene Anforderungen, d.h. also auf verschiedenartige Primärstromkreise umgestellt werden können. Als Halbleiterschalter stehen verschiedene aktive Halbleiterbauelemente zur Verfügung, die jeweils in verschiedenen Spannungs-, Strom- und Frequenzbereichen ihre Einsatzschwerpunkte finden. Im untersten Leistungsbereich werden vorzugsweise MOSFETs eingesetzt, die für Sperrspannungen bis zu 1000 V erhältlich sind. Üblicherweise werden alle aktiven Halbleiterbaulelemente bis zu Gleichspannungen eingesetzt, die etwa der halben Sperrspannung entsprechen, im Falle der MOSFETs, also bis zu Gleichspannungen von 500 V. Der Strom ist bei diesen Bauelementen maximal auf ca. 30 A beschränkt. Sofern diese Grenzwerte für die vorgesehene Anwendung ausreichen, können mit MOSFETs Schaltfrequenzen bis zu 100 kHz realisiert werden, was für die meisten vorliegenden Anwendungen sicherlich ausreichend ist. Es ist jedoch auch denkbar, Bipolartransistoren und Thyristoren, insbesondere IGBTs (Insulated Gate Bipolar Transistor), MCTs (MOS Controlled Thyristors) sowie GTOs (Gate Turn Off Thyristors), zu verwenden.

In einer Weiterentwicklung dieser Ausführungsform wird der Halbleiterschalter derart angesteuert, daß der Sekundärstromkreis nahe der Nulldurchgänge des Sekundärstroms periodisch für ein kurzes Zeitintervall im Leerlauf ist. Optimal ist eine Ansteuerung derart, daß der Sekundärstromkreis periodisch kurz vor dem Nulldurchgang des Sekundärstroms geöffnet und exakt im Nulldurchgang des Sekundärstroms geschlossen wird.

Bei kleinen Primärströmen, d.h. bei Primärströmen, die den Wandlerkern nicht sättigen, ist es auch denkbar, den Halbleiterschalter während des gesamten Stromdurchgangs zu öffnen und an der offenen Sekundärspule die Spannung abzugreifen und für die Leistungsberechnung heranzuziehen. Durch diese Maßnahme wird eine wesentlich höhere Genauigkeit im Bereich kleiner Primärströme bei einer über etwaig angeschlossene Meßgeräte erfolgenden Leistungsberechnung erzielt.

Um ein sehr kleines Bauvolumen zu erzielen, weist der oder die Wandlerkerne die Gestalt eines Ringbandkerns auf, so daß der Stromwandler typischerweise als Durchsteckwandler ausgeführt ist. Durchsteckwandler heißt, daß der Primärleiter, dessen Strom erfaßt werden soll, einfach durch die Öffnung des Ringkerns geführt wird. Es ist aber auch denkbar, daß der Primärleiter mit einigen wenigen Windungen durch den Ringkern geschleift wird. Die Sekundärwicklung bei den Stromwandlern bei der eingangs genannten Art besteht typischerweise aus ca. 1000 bis 5000 Windungen.

Die Erfindung ist in der Zeichnung beispielsweise veranschaulicht und im Nachstehenden im einzelnen anhand der Zeichnung beschrieben. Es zeigen:
- Figur 3: in schematischer Darstellung eine perspektivische Ansicht eines Stromwandlers gemäß der vorliegenden Erfindung und die
- Figuren 4 bis 7: die Gegenüberstellung verschiedener Primärströme gegenüber verschiedenen Sekundärströmen.

Nach der Zeichnung besteht der Stromwandler 1 gemäß der vorliegenden Erfindung aus einem Primärleiter 17 der durch die Öffnung 6 eines ersten Ringbandkerns 5 geführt ist. Dieser Primärleiter 4 kann als Primärwicklung 2 mit der Windung Nₚᵣᵢₘ = 1 aufgefaßt werden. Der Primärleiter 17 ist ferner durch die Öffnung 12 eines zweiten Ringbandkerns 11 geführt. Der erste Ringbandkern 5 und der zweite Ringbandkern 11 weisen eine Sekundärwicklung 7 beziehungsweise eine Sekundärwicklung 13 auf. Zu der ersten Sekundärwicklung 7 ist eine erster Bürdenwiderstand 8 parallel geschaltet, so daß dieser erste Sekundärstromkreis niederohmig abgeschlossen ist. Zu der zweiten Sekundärwicklung 13 ist ebenfalls ein Bürdenwiderstand 14 parallel geschaltet, so daß auch dieser zweite Sekundärstromkreis niederohmig abgeschlossen ist.

Im ersten Sekundärstromkreis befindet sich eine Diode 10. Die Diode 10 öffnet den Sekundärkreis für eine komplette Halbwelle.

Im zweiten Sekundärstromkreis befindet sich ebenfalls eine Diode 16, die in entgegengesetzter Richtung, d. h. also antiparallel, zur ersten Diode 10 im ersten Sekundärstromkreis geschaltet ist. Diese Diode 16 öffnet den zweiten Sekundärkreis ebenfalls für eine komplette Halbwelle. Da die Diode 16 aber in entgegengesetzter Richtung geschaltet ist wie die Diode 10, erfaßt die eine Diode die positiven Halbwellen, während die andere Diode die negativen Halbwellen erfaßt. Dadurch sind die beiden Sekundärstromkreise um 180° phasenverschoben im Leerlauf, so daß sich die beiden Ringbandkerne 5 und 11 in den jeweiligen Leerlaufphasen entmagnetisieren können.

Maßgeblich für den Abbau der Kernmagnetisierung ist dabei die innere Zeitkonstante der Ringbandkerne. Diese wird hauptsächlich durch Wirbelstromeffekte in den Ringbandkernen bestimmt. Die Ringbandkerne 5 und 11 bestehen hier aus dünnen Bändern, die aus einer hochpermeablen, amorphen, weichmagnetischen Legierung bestehen, was gewährleistet, daß die Wirbelstromeffekte extrem gering sind. Die Kernmagnetisierung kann also während der Leerlaufphasen abgebaut werden und in den Phasen, in denen die Dioden 10 und 16 den Sekundärstrom leiten, kann der Magnetisierungszyklus im ursprünglichen Ausgangswert neu beginnen.

Die Figur 4 zeigt einen symmetrischen Primärstrom iₚᵣᵢₘ und das im ersten Sekundärkreis übersetzte Stromsignal. Wie zu ersehen ist, werden lediglich die negativen Halbwellen aufgrund der gleichrichtenden Funktion der Diode übersetzt. Im zweiten Sekundärstromkreis ist das Signal völlig analog zum Signal im ersten Sekundärstromkreis, lediglich werden hier anstatt der negativen Halbwellen die positiven Halbwellen übersetzt.

Figur 5 zeigt das Stromsignal im Sekundärkreis bei einem halbwellengleichgerichteten Primärstrom, Figur 6 zeigt das Stromsignal im Sekundärkreis bei einem Primärstrom, der einen mittleren Gleichstromanteil trägt, sowie die Figur 7 das Stromsignal im Sekundärkreis zeigt, wobei der Primärstrom einen hohen Gleichstromanteil trägt. Durch die gleichrichtende Funktion der Diode im ersten Sekundärstromkreis und die entgegengesetzt gleichrichtende Funktion der Diode im zweiten Sekundärstromkreis werden die Asymmetrien vollkommen übertragen, ohne daß dabei die asymmetrischen Anteile den Kern in die Sättigung treiben, da die Ringbandkerne in den Leerlaufphasen genügend Zeit haben, ihre aufgebaute Magnetisierung wieder abzubauen.

## Patentansprüche

1. Stromwandler (1) für Wechselstrom mit Gleichstromanteilen, bestehend aus zumindest einem Wandlerkern (4) mit einer Primärwicklung (2) und zumindest einer Sekundärwicklung (3), zu der ein Bürdenwiderstand (5) parallel geschaltet ist und den Sekundärstromkreis niederohmig abschließt,
**dadurch gekennzeichnet, daß** zwischen einer Anschlußklemme der Sekundärwicklung (3) und dem Bürdenwiderstand (5) zumindest ein Halbleiterbauelement vorgesehen ist, welches den Sekundärstromkreis periodisch für ein kurzes Zeitintervall in der Leerlauf versetzt.

2. Stromwandler nach Anspruch 1,
**dadurch gekennzeichnet, daß** der Stromwandler (1) zwei Wandlerkerne (5, 11) aufweist mit jeweils einem Sekundärstromkreis und daß die in den Sekundärstromkreisen befindlichen Halbleiterbauelemente Dioden (10, 16) sind, die antiparallel geschaltet sind.

3. Stromwandler nach Anspruch 1,
**dadurch gekennzeichnet, daß** der Stromwandler einen Wandlerkern aufweist mit zwei Sekundärstromkreisen und daß die in den Sekundärstromkreisen befindlichen Halbleiterbauelemente Dioden sind, die antiparallel geschaltet sind und verschiedenes Abkommutierverhalten aufweisen.

4. Stromwandler nach Anspruch 1,
**dadurch gekennzeichnet, daß** der Stromwandler einen Wandlerkern aufweist mit einem Sekundärstromkreis und daß in den Sekundärstromkreis zwei antiparallel geschaltete Dioden angeordnet sind, die verschiedenes Abkommutierverhalten aufweisen.

5. Stromwandler nach Anspruch 1,
**dadurch gekennzeichnet, daß** als Halbleiterbauelement ein Halbleiterschalter vorgesehen ist, dessen Laststrecke zwischen der Anschlußklemme der Sekundärwicklung und dem Bürdenwiderstand geschaltet ist, wobei der Halbleiterschalter mit einer Steuerschaltung versehen ist, welche den Halbleiterschalter derart ansteuert, daß der Sekundärstromkreis periodisch für ein kurzes Zeitintervall im Leerlauf ist.

6. Stromwandler nach Anspruch 5,
**dadurch gekennzeichnet, daß** der Halbleiterschalter derart angesteuert wird, daß der Sekundärstromkreis nahe der Nulldurchgänge des Sekundärstroms periodisch für ein kurzes Zeitintervall im Leerlauf ist.

7. Stromwandler nach Anspruch 6,
**dadurch gekennzeichnet, daß** der Halbleiterschalter derart angesteuert wird, daß der Sekundärstromkreis periodisch kurz vor dem Nulldurchgang des Sekundärstroms geöffnet und im Nulldurchgang des Sekundärstroms geschlossen wird.

8. Stromwandler nach einem der Ansprüche 1 bis 7,
**dadurch gekennzeichnet, daß** als Wandlerkern ein aus einem weichmagnetischen hochpermeablen Werkstoff bestehender Bandkern mit hoher Sättigungsinduktion vorgesehen ist.

9. Stromwandler nach Anspruch 8,
**dadurch gekennzeichnet, daß** als Werkstoff eine amorphe oder nanokristalline Legierung vorgesehen ist.

10. Stromwandler nach einem der Ansprüche 1 bis 9,
**dadurch gekennzeichnet, daß** der Wandlerkern die Gestalt eines Ringkerns aufweist.

11. Stromwandler nach Anspruch 10,
**dadurch gekennzeichnet, daß** der Stromwandler als Durchsteckwandler ausgeführt ist.

## Claims

1. Current transformer (1) for alternating current with direct-current components, consisting of at least one transformer core (4) with a primary winding (2) and at least one secondary winding (3) to which a load resistor (5) which closes the secondary circuit with low resistance is connected in parallel, **characterised in that** at least one semiconductor component which periodically sets the secondary circuit at no-load for a short time interval is provided between a terminal of the secondary winding (3) and the load resistor (5).

2. Current transformer according to claim 1, **characterised in that** the current transformer (1) has two transformer cores (5, 11) each having a secondary circuit and that the semiconductor components situated in the secondary circuits are diodes (10, 16) connected antiparallel.

3. Current transformer according to claim 1, **characterised in that** the current transformer has a transformer core with two secondary circuits and that the semiconductor components situated in the secondary circuits are diodes connected antiparallel and exhibiting different decommutation behaviour.

4. Current transformer according to claim 1, **characterised in that** the current transformer has a transformer core with a secondary circuit and that two diodes connected antiparallel and exhibiting different decommutation behaviour are arranged in the secondary circuit.

5. Current transformer according to claim 1, **characterised in that** a semiconductor switch the load section of which is connected between the terminal of the secondary winding and the load resistor is provided as the semiconductor component, the semiconductor switch being provided with a control circuit which controls the semiconductor switch in such a manner that the secondary circuit is periodically at no-load for a short time interval.

6. Current transformer according to claim 5, **characterised in that** the semiconductor switch is controlled in such a manner that the secondary circuit is periodically at no-load for a short time interval close to the secondary current zero.

7. Current transformer according to claim 6, **characterised in that** the semiconductor switch is controlled in such a manner that the secondary circuit is periodically opened shortly before the secondary current zero and is closed at the secondary current zero.

8. Current transformer according to one of claims 1 to 7, **characterised in that** a strip-wound core with high saturation induction consisting of a soft-magnetic, highly permeable material is provided as the transformer core.

9. Current transformer according to claim 8, **characterised in that** an amorphous or nanocrystalline alloy is provided as the material.

10. Current transformer according to one of claims 1 to 9, **characterised in that** the transformer core is in the form of a toroidal core.

11. Current transformer according to claim 10, **characterised in that** the current transformer is designed as a straight-through transformer.

## Revendications

1. Transformateur d'intensité (1) pour courant alternatif comprenant des fractions courant continu, constitué d'au moins un noyau de transformateur (4) avec un enroulement primaire (2), et d'au moins un enroulement secondaire (3) sur lequel est branchée en parallèle une résistance de charge et qui termine avec une faible résistance le circuit secondaire,
**caractérisé en ce qu'**
entre la borne de raccordement de l'enroulement secondaire (3) et la résistance de charge (5), au moins un élément semi-conducteur ouvre périodiquement pour une courte durée le circuit secondaire.

2. Transformateur d'intensité selon la revendication 1,
**caractérisé en ce qu'**
il comporte deux noyaux de transformateur (5, 11) avec chacun un circuit secondaire, et les éléments semi-conducteurs qui se trouvent dans les circuits secondaires sont des diodes (10, 16) montées antiparallèlement.

3. Transformateur d'intensité selon la revendication 1,
**caractérisé en ce qu'**
il comporte un noyau de transformateur avec deux circuits secondaires dans lesquels se trouvent des éléments semi-conducteurs constitués par des diodes montées antiparallèlement et présentant des comportements de commutation différents.

4. Transformateur d'intensité selon la revendication 2,
**caractérisé en ce qu'**
il comporte un noyau de transformateur avec un circuit secondaire dans lequel se trouvent deux diodes montées antiparallèlement et qui présentent des comportements de commutation différents.

5. Transformateur d'intensité selon la revendication 1,
**caractérisé en ce que**
comme éléments semi-conducteurs, un contacteur à semi-conducteur dont le parcours de charge est branché entre la borne de raccordement de l'enroulement secondaire et la résistance de charge, est équipé d'un circuit de commande par lequel il est commandé pour que le circuit secondaire soit ouvert périodiquement pendant une courte durée.

6. Transformateur d'intensité selon la revendication 5,
**caractérisé en ce que**
le contacteur à semi-conducteur est commandé pour que le circuit secondaire soit ouvert périodiquement pendant une courte durée, à proximité du passage à zéro de l'intensité secondaire.

7. Transformateur d'intensité selon la revendication 6,
**caractérisé en ce que**
le contacteur à semi-conducteur est commandé pour que le circuit secondaire soit périodiquement ouvert après le passage à zéro de l'intensité secondaire, et soit fermé lors de ce passage à zéro.

8. Transformateur d'intensité selon une des revendications 1 à 7,
**caractérisé en ce que**
le noyau de transformateur est un noyau en bande à induction de saturation élevée fait d'un matériau magnétique doux à haute perméabilité.

9. Transformateur d'intensité selon la revendication 8,
**caractérisé en ce que**
le matériau est un alliage amorphe ou nanocristallin.

10. Transformateur d'intensité selon une des revendications 1 à 9,
**caractérisé en ce que**
le noyau de transformateur est un noyau annulaire.

11. Transformateur d'intensité selon la revendication 10,
**caractérisé en ce que**
le transformateur d'intensité est un transformateur enfichable.
